# FASCICULE DE BREVET EUROPEEN

(11) **EP 2 816 931 B1**
(45) Date de publication et mention de la délivrance du brevet: **25.07.2018**
(21) Numéro de dépôt: 13713937.4
(22) Date de dépôt: 22.02.2013
(51) Int. Cl.: A47B 96/02

(54) **DISPOSITIF DE FIXATION DE CORNICHES OU D'ETAGERES**
VORRICHTUNG ZUR MONTAGE VON GESIMSEN ODER REGALEN
DEVICE FOR MOUNTING CORNICES OR SHELVES

(30) Priorité: 22.02.2012 FR 1251626
(43) Date de publication de la demande: 31.12.2014
(73) Titulaire: Gandolphe, Christophe, 92300 Levallois-Perret (FR)
(72) Inventeur: Gandolphe, Christophe, 92300 Levallois-Perret (FR)
(74) Mandataire: Novagraaf Technologies
(86) Numéro de dépôt international: PCT/FR2013/050371
(87) Numéro de publication internationale: WO 2013/124598

(56) Documents cités:
- US-A- 2 465 635
- US-A- 5 992 654
- US-A- 6 059 128
- US-A1- 2005 248 248
- US-A1- 2011 168 859

## Description

Est ici concerné un dispositif de fixation. Plus particulièrement, il s'agit d'un dispositif de fixation de corniches ou d'étagères, notamment par rapport à deux plans d'appui muraux disposés angulairement l'un par rapport à l'autre. Ainsi, le dispositif est conçu pour décorer les angles des pièces d'une habitation, pour former un objet concourant à l'aménagement des pièces d'une habitation, comme par exemple un meuble de rangement dans ou sur lequel peuvent être rangés des objets.

Dans le domaine, on connaît un dispositif de fixation de corniches ou d'étages d'angle par rapport à deux plans d'appui formant un angle inférieur à 135° l'un par rapport à l'autre. Ce dispositif est constitué d'une structure fixé au mur par des moyens de fixation du type visserie ou clous.

Dans ces dispositifs, divulgués, par exemple, par les documents US5992654A et US6059128A, au moins deux points d'appui sont destinés à pénétrer relativement profondément dans les parois du mur s'étendant selon les plans d'appui muraux, et nécessitent l'apport de moyens de fixation du type visserie, lesquels sont la plupart du temps accompagnés de chevilles de fixation.

Ainsi, lorsqu'un sujet prévoit d'installer le dispositif précité, dans un but décoratif ou fonctionnel (pour les rangements), il doit dans un premier temps déterminer la nature des parois du mur, c'est-à-dire s'il s'agit de ciment, de béton, de plâtre etc.. A défaut de déterminer correctement la nature des parois du mur, le sujet pourrait voir son dispositif tomber, faute d'un

ancrage adéquat dans les parois du mur. Dans un second temps, le sujet doit déterminer la charge qu'il souhaite voir supporter par le dispositif de fixation, afin de déterminer le diamètre de la vis et sa cheville correspondante. Par ailleurs, en fonction des matériaux composant les parois du mur, il doit connaitre certaines astuces, comme par exemple, que dans des matériaux durs, le diamètre du trou de perçage et le diamètre de la cheville doivent être équivalents, alors que dans un matériau creux ou friable, le diamètre du trou de perçage doit être légèrement inférieur au diamètre de la cheville.

En outre, avant de percer la paroi d'un mur, il faut d'abord s'assurer qu'à l'endroit du perçage, ladite paroi du mur ne renferme ni tuyauterie, ni circuit électrique.

Les opérations ci-dessus mentionnés sont chronophages, nécessitent des connaissances en bricolage et font des traces visibles sur la paroi d'un mur - nécessitant lors du retrait du dispositif de combler les traces visibles.

Dans ce contexte, le problème ici posé est de réaliser un dispositif de fixation du type précité qui soit de construction simple, permettant une installation rapide et assez simple pour qu'un sujet ne disposant pas de connaissances en bricolage puisse l'installer de manière autonome. De plus, le présent dispositif vise à répondre au problème des traces visibles lors du retrait du dispositif, lesquelles sont causées par l'ancrage des moyens de fixation dans les parois.

La solution proposée par la présente invention est un dispositif tel que décrit par la revendication 1.

Dans un autre mode particulier de réalisation, lesdites résultantes seraient symétriquement opposées.

Un agencement du dispositif, dans lequel les résultantes sont symétriquement opposées induit une meilleure répartition des efforts entre le dispositif d'une part, et les plans d'appui d'autre part.

Dans un mode de réalisation, ledit au moins un moyen élastique, de préférence un ressort de compression, est lié solidairement à des premier et deuxième bras, lesdits premier et deuxième bras étant disposés chacun d'un côté différent d'un plan médian transversal du dispositif.

L'adjonction d'un moyen élastique permet de renforcer la raideur, ou bien d'affiner la raideur donné au dispositif. La conformation de tels éléments permet d'augmenter, d'affiner, les résultantes issues des plans d'appui. La raideur du dispositif est intimement liée à la force à exercer sur le dispositif dans sa deuxième position afin de « compresser » le dispositif, et aux résultantes issues des plans d'appui s'exerçant sur les points d'appui. A titre d'exemple, plus la raideur du dispositif est importante, plus les résultantes issues des plans d'appui et s'exerçant sur les plans d'appui sont importantes. De tels effets permettent à un sujet de prendre en compte des paramètres tel que le revêtement appliqué sur les plans d'appui, et la charge que supporte le dispositif.

Dans un mode de réalisation, ledit au moins un moyen élastique s'étend entre lesdits au moins deux bras. La conformation des deux bras améliore l'ergonomie et la prise en main du dispositif par un sujet. En outre, cette conformation présente un aspect plus noble et son utilisation est très simple.

Dans un autre mode de réalisation, ledit au moins un moyen élastique s'étend entre chacun desdits au moins deux bras et le châssis. Selon l'invention, le dispositif comprend des premier et deuxième supports destinés, respectivement, à être accolés à des premier et second plans d'appui, ledit premier support définissant un angle par audit deuxième support, ledit angle étant sensiblement égal à celui formé entre lesdits deux plans d'appui, lesdits premier et deuxième supports étant solidaires d'un châssis.

L'agencement des premier et deuxième supports permet à un utilisateur d'améliorer l'agencement du dispositif dans l'espace. Il permet en outre des contacts linéiques entre le dispositif et chacun des plans d'appui.

Dans un autre mode de réalisation, le dispositif comprendrait au moins un organe de manoeuvre destiné à rapprocher lesdits aux moins deux points d'appui.

Cela permet avantageusement à un utilisateur de manipuler le dispositif de manière simple et rapide.

Dans un autre mode de réalisation, les résultantes desdits au moins deux points d'appui s'étendent dans une même direction.

Toutes les caractéristiques qui précèdent peuvent se combiner en tout ou partie.

D'autres caractéristiques et avantages ressortiront encore de la description qui est faite ci-après, à titre indicatif et nullement limitatif, en référence aux dessins annexés, dans lesquels :
- la figure 1 montre une vue de face d'un dispositif non conforme à l'invention et comprenant en outre un moyen élastique additionnel ;
- la figure 2 montre une vue de face d'un système comprenant un dispositif non conforme à l'invention et une structure avec quatre panneaux ;
- la figure 3 montre une vue arrière du système représenté sur la figure 2;
- la figure 4 montre une vue de face d'un système comprenant un dispositif non conforme à l'invention et une structure avec trois panneaux ;
- la figure 5 montre une vue arrière du système représenté sur la figure 4 ;
- la figure 6 montre une vue de face d'un dispositif conforme à l'invention et dans lequel deux bras sont montés pivotants par rapport à un châssis au moyen de deux arbres distincts et dans lequel un moyen élastique est agencé entre les extrémités de chacun des bras ;
- la figure 7 montre une vue de face d'un dispositif conforme à l'invention et dans lequel deux bras sont montés pivotants par rapport à un châssis à l'endroit d'un arbre et deux moyens élastiques sont agencés entre les bras d'une part, et le châssis d'autre part ;
- la figure 8 montre une vue de face d'un dispositif conforme à l'invention et dans lequel deux bras sont montés pivotants par rapport à un châssis à l'endroit d'un arbre et dans lequel un moyen élastique est agencé entre les extrémités de chacun des bras ;
- la figure 9 montre une vue de face d'un dispositif conforme à l'invention et dans lequel un moyen élastique de torsion est agencé sur l'arbre ;
- la figure 10 représente une vue en perspective d'un système montré sur les figures 2 et 3, alors qu'il est dans une position d'utilisation ;
- la figure 11 montre une vue en perspective du dispositif représenté sur la figure 6 ;
- la figure 12 montre une vue en perspective d'une combinaison d'un premier et d'un second dispositif non conformes à l'invention.

Le dispositif **1** de fixation de corniches ou d'étagères est adapté à être positionné quelle soit l'angle formé entre deux plans d'appui (P) (voir figure 12). Classiquement, ces plans d'appui (P) sont constitués par des parois **7** (voir figures 11 et 12) du type mur ou plafond, dans une pièce d'un bâtiment dit classique.

On décrit ci-après le dispositif **1** dans sa configuration la plus classique correspondant à sa mise en place le long de deux parois **7** adjacentes à 90°. Ce dispositif **1** peut en outre comprendre un élément **2** de corniches ou d'étagères (représenté sur la figure 12). Cet élément **2** présente une forme et des dimensions appropriées pour assurer l'obturation de la partie d'angle correspondante des plans d'appui (P) entre eux. L'apparence de cet élément **2** est quelconque.

Selon l'invention, le dispositif **1** comprend :
- au moins un élément **3** comprenant au moins un moyen élastique **4** ;
- au moins deux points d'appui **5** ; chacun desdits au moins deux points d'appui **5** étant disposés sur l'un desdits au moins un élément **3** ; des premier **5a** et second **5b** points d'appui.
Au moins un moyen élastique **4** et lesdits au moins deux points d'appui **5** définissent au moins deux positions :
- une première position (A) dans laquelle ledit au moins un moyen élastique **4** est dans un état de fixation et lesdits au moins deux points d'appui **5** sont chacun contraints par des résultantes (R) issues d'un desdits deux plans d'appui (P), lesdites résultantes (R) étant sensiblement égales et opposées; lesdits au moins deux points d'appui **5** étant séparés d'une distance (d1) ;
- une deuxième position dans laquelle ledit au moins un moyen élastique **4** est dans un état de compression ; lesdits au moins deux points d'appui **5** sont séparés d'une distance (d2), ladite distance (d2) étant inférieure à ladite distance (d1).

Suivant un premier mode de réalisation non conforme à l'invention, ledit au moins un élément **3** constitue ledit au moins un moyen élastique **4.**

Dans un mode de réalisation non conforme à l'invention montré sur les figures 1 à 5 et la figure 10, le dispositif **1** de fixation présente sensiblement une forme de C, de U, ou d'arc.

Sur les figures 1 à 5 et la figure 10, le dispositif **1** comprenant un seul élément **3,** est conformé monobloc au moyen d'opération de pliage et de découpage, de manière que l'élément **3** définissant une tige **20** constitue le moyen élastique **4.** L'élément **3** comprend deux extrémités au bout desquelles se trouvent, pour chacune, un point d'appui. Classiquement, les deux extrémités définissent pour chacune, par exemple une pointe **8.** D'un point de vue théorique, le point d'appui est formé par la partie terminale de la pointe **8** devant être en contact avec les plans d'appui (P).

Dans ce mode de réalisation non conforme à l'invention, le dispositif **1** comprend, dans sa première position, deux points d'appui **5** en contact avec lesdits plans d'appui (P). Il y a deux résultantes (R) des forces de chacun des plans d'appui (P) sur le point d'appui lui correspondant. Les résultantes (R) sont symétriquement opposés. En outre, elles sont orientées suivant la même direction. En additionnant vectoriellement les deux résultantes (R) des plans d'appui (P) sur les points d'appui **5,** on obtient un vecteur nul, correspondant à un état d'équilibre du dispositif **1** par rapport aux plans d'appui (P).

Sur la figure 1, un ressort est lié solidairement à des première **21** et deuxième **22** portions de l'élément **3.** Ces portions se situent de part et d'autre du plan médian transversal (Pₘₜ) du dispositif **1.**

Comme montré sur la figure 1, le dispositif **1** peut comprendre un lien **23,** formant organe de manoeuvre, servant à lier les deux extrémités de l'élément **3.** Classiquement, ce lien **23** est du type corde ou fil et est agencé de manière que le lien **23** est une tension - permettant le bandage du dispositif **1** à la manière d'un arc. De cette manière, lorsqu'un effort est exercé au droit du lien **23,** les deux extrémités du dispositif **1** se rapprochent. La distance séparant les deux points d'appui **5** est alors relativement plus faible, et le dispositif **1** est prêt pour être fixé sur les plans d'appui (P). Ensuite, l'utilisateur cesse de produire d'exercer un effort sur le lien **23** et les deux points d'appui **5** viennent entrer en contact avec les deux plans d'appui (P'), (P") qui leur sont adjacents, avant de s'ancrer de manière superficielle dans les parois **7, 7a, 7b.**

Comme montré sur les figures 4 et 5, l'organe de manoeuvre peut comprendre une tirette **25** constitué d'un élément de préhension **25a** solidaire d'une attache **25b,** laquelle relie l'élément de préhension **25a** au lien **23.**

Pour installer le dispositif **1** à des fins d'utilisation, l'utilisateur prend en main le dispositif **1** alors qu'il est en position de repos, puis rapproche les extrémités, de préférence au moyen d'un organe de manoeuvre **24** ; le dispositif **1** est alors dans sa deuxième position. Une fois que les deux points d'appui **5,** de préférence disposés à chaque extrémité, sont suffisamment rapprochés, que le dispositif **1** est positionné à proximité des plans d'appui (P), alors l'utilisateur peut stopper l'action exercée sur le dispositif **1.** Les deux points d'appui **5** s'écartent l'un de l'autre, viennent en contact des plans d'appui (P), avant de s'ancrer dans les parois **7.** Dans sa première position, le dispositif **1** est alors dans sa position stable et est prêt à être utilisé en tant que dispositif **1** de fixation d'une corniche ou d'une étagère.

Dans un mode de réalisation conforme à l'invention et représenté sur les figures 6,8,9 et 11, l'au moins un élément **3** est formé par au moins deux bras **30** montés pivotants par rapport à un châssis **36** et entre lesquels s'étend au moins un moyen élastique **4** ; chacun desdits au moins deux bras **30** portant au moins un point d'appui **5.**

Dans le mode de réalisation montré sur la figure 7, l'au moins un élément **3** est formé par au moins deux bras **30** montés pivotants par rapport à un châssis **36,** au moins un moyen élastique **4** s'étendant entre chacun desdits au moins deux bras **30** et le châssis **36** ; chacun desdits au moins deux bras **30** portant au moins un point d'appui.

Suivant l'invention, le dispositif **1** comprend deux bras **30** montés pivotants par rapport au châssis **36.** Chacun des bras **30** pivote suivant un axe s'étendant perpendiculairement au châssis **36** à l'endroit d'un arbre **38,** formant pivot, de préférence formé par un système du type vis/écrou/contre-écrou ou goupille.

Chacun des bras **30** présente une première extrémité **31** et une seconde extrémité **32.** A sa première extrémité **31,** le bras **30** comprend un point d'appui du type pointe **8** recourbé, ou pointe **8** simple.

Classiquement, à sa seconde extrémité **32,** le bras **30** comprend des formes propres à attacher le moyen élastique **4.** A titre d'exemple, ce peut être un trou ou, comme illustré sur la figure 8, un évidement **33** par exemple circulaire, ménagé sur une petite face **34** (représentée figure 6) du bras **30,** laquelle est orientée vers le côté opposé de l'endroit où se situe l'autre bras **30.** De cette manière, les moyens de fixation du moyen élastique **4** sont accrochés aux secondes extrémités de chacun des deux bras **30.** Le moyen élastique **4** s'étend alors entre les deux bras **30,** du côté des secondes extrémités.

Dans un autre mode de réalisation, représenté sur la figure 7, à sa première extrémité **31,** du côté du point d'appui, chacun des bras **30** comprend une ouverture du type trou ou évidement **33,** de manière à fixer le moyen élastique **4** entre chacun des bras **30** d'une part, et le châssis **36** d'autre part.

Suivant ces modes de réalisation, le dispositif **1** comprend, dans sa première position, deux points d'appui **5a, 5b,** en contact avec lesdits plans d'appui (P') et (P") (correspondants respectivement aux parois **7a** et **7b).** Il y a une résultante des forces de chacun des plans d'appui (P) sur son point d'appui qui lui correspond ; il y a donc deux résultantes (R). Préférentiellement, les résultantes (R) sont symétriquement opposés et orientées suivant la même direction. En additionnant vectoriellement les deux résultantes (R) des plans d'appui (P'), (P"), sur les points d'appui **5a** et **5b,** on obtient un vecteur nul, correspondant à un état d'équilibre du dispositif **1** par rapport aux plans d'appui (P'), (P").

Sur les figures 6 à 9, on peut voir que le dispositif **1** peut comprendre des premier **40** et deuxième **41** supports, destinés, respectivement, à être accolés à des premier et second plan d'appui, ledit premier support **40** définissant un angle α' par rapport au deuxième support **41.** L'angle α' formé entre les premier **40** et deuxième **41** supports est alors sensiblement égal à celui formé entre les deux plans d'appui (P). Dans cet agencement, comme montrés sur les figures 6 à 9, les premier **40** et deuxième **41** supports peuvent être solidaires du châssis **36.**

Dans un mode de réalisation, le châssis **36,** le premier support **40** et le deuxième support **41** forment un ensemble **50** monobloc (voir figure 6 à 9). Les premier **40** et deuxième **41** supports ainsi que le châssis **36** sont définis dans un même plan. Le châssis **36** présente une partie médiane **37** à l'endroit de laquelle les bras **30** sont montés en rotation.

Dans un mode de réalisation, les bras **30** peuvent être montés sur la partie médiane **37** au moyen de deux arbres **38** distincts (voir figures 6 et 11).

Dans un autre mode de réalisation, les bras **30** peuvent être montés sur la partie médiane **37** au moyen d'un seul et même arbre **38,** comme montré sur les figures 7 à 9.

Suivant l'invention, pour fonctionner, le dispositif **1** de fixation doit être positionné de manière à ce que les points d'appui **5, 5a, 5b,** prennent appui contre les plans d'appui (P'), (P").

Afin d'être manipulé facilement, le dispositif 1 peut comprendre sur chacun de ces bras **30,** des éléments de préhension **35** formant saillie vers le haut, et disposés entre les premières extrémités et le/les arbre(-s) **38** de rotation. De cette manière, l'utilisateur prend en main le dispositif **1** alors qu'il est en position de repos, puis exerce une pression sur les éléments de préhension **35,** le dispositif **1** est alors dans sa deuxième position. Une fois que les deux points d'appui **5, 5a, 5b,** sont suffisamment rapprochés, que le dispositif **1** est positionné de sorte qu'un plan de pose (Pₚₒₛₑ) s'étende parallèlement au sol et que le dispositif **1** est adjacent aux plans d'appui (P), alors l'utilisateur peut relâcher les efforts qu'il exerce sur les éléments de préhension **35.** Les deux points d'appui **5, 5a, 5b** s'écartent l'un par rapport à l'autre, viennent en contact des plans d'appui (P'), (P"), avant de s'ancrer dans les parois **7.** Dans sa première position, le dispositif **1** est alors dans sa position stable et est prêt à être utilisé. Un élément **2** de corniches ou d'étagères peut alors être disposé au-dessus du dispositif **1** suivant ledit plan de pose (Pₚₒₛₑ)

Suivant un mode de réalisation non conforme à l'invention et illustré à titre d'exemple sur les figures 2 à 5 et sur les figures 10 et 12, est visé un système **100** comprenant un dispositif **1** tel que ci-dessus décrit et une structure **101.**

Cette structure **101,** liée solidairement au dispositif **1** de fixation, est composée de plusieurs panneaux **102.** Ces panneaux **102** sont articulés entre eux par des arêtes de jonction **130.** Les panneaux **102** comprennent au moins deux positions : une première position dans laquelle les panneaux **102** s'étendent à plat, suivant un plan, et une seconde position (B) dans laquelle les panneaux **102** sont repliés via les arêtes de jonction **130,** afin de former un solide du type pyramide.

Dans le mode de réalisation non conforme à l'invention et représenté sur les figures 2 et 3, la structure comprend quatre panneaux **102.** Trois premiers panneaux **110** présentent sensiblement la même forme, tandis qu'un dernier panneau **120** destiné à fermer le tétraèdre, présente une forme qui s'adapte aux dimensions des trois premiers.

De préférence, chacun de ces trois premiers panneaux **110** forment un triangle isocèle, de préférence rectangle (voir figure 3). Chacun des trois premiers panneaux **110** comprend une hypoténuse **111** et deux côtés adjacents **112.** Les trois premiers panneaux **110** sont agencés de sorte que les arêtes de jonction **130** s'étendent suivant les côtés adjacents **112.** Deux des trois premiers panneaux **110** présentent un côté adjacent libre **112a,** tandis que le dernier des trois premier panneaux **110,** est intercalé entre les deux autres panneaux **110** et ne comprend pas de côté adjacent libre **112a.** Un des trois premiers panneaux **110,** présentant un côté adjacent libre **112a,** présente un arête de jonction **130** à l'endroit de son hypoténuse **111,** le liant au dernier panneau destiné à fermer le tétraèdre.

Le dispositif **1** de fixation, de préférence celui conforme au premier mode de réalisation non conforme à l'invention, est disposé sur un des panneaux **102.** Classiquement, le dispositif **1** est agencé sur le panneau **110** comprenant son côté adjacent libre **112** et son hypoténuse **111** libre. Le dispositif **1** peut être fixé sur le panneau **102** grâce à des moyens de fixation connus de l'homme du métier.

Comme montré sur les figures 2 à 5, le dispositif **1** est agencé sur le panneau **102** de telle manière que les points d'appui **5** du dispositif **1** soient en saillie par rapport aux arêtes définies par les côtés adjacents **112** du panneau **102.**

Pour installer un tel dispositif **1,** il convient, comme montré sur la figure 10, de mettre le panneau **102** comprenant le dispositif **1** contre une paroi **7, 7a, 7b, 7c** de sorte que les au moins deux points d'appui **5,** de préférence deux points d'appui **5a, 5b,** viennent s'ancrer dans les parois **7, 7a, 7b, 7c** s'étendant suivant les plans d'appui (P'), (P"). Préférentiellement, le panneau **102** et le dispositif **1** sont plaqués contre la paroi **7,** à l'endroit d'une face **114** (représentée sur la figure 4) de la structure **101** où est disposé le dispositif **1.** L'utilisateur met les côtés adjacents **112** en appui contre les plans d'appui (P), tout en faisant en sorte de rapprocher les au moins deux points d'appui **5,** de préférence deux points d'appui **5.** L'utilisateur arrête toute manipulation ; le système **100** comprenant la structure **101** et le dispositif **1** est alors immobile par rapport aux plans d'appui (P). Les deux autres panneaux sont également plaqués contre des plans s'étendant tous deux orthogonalement au plan d'appui (P) sur lequel est disposé le panneau **102** et le dispositif **1.** Le dernier panneau **120** n'est pas en appui contre une paroi ; sa forme et son agencement permettent de refermer le volume du tétraèdre alors que les trois autres panneaux **110** sont déjà mis en appui. A cet effet, il est prévu de disposer un moyen de fixation **121** sur le dernier panneau **120,** ledit moyen de fixation **121** venant coopérer avec un autre moyen **116** disposé sur un ou plusieurs des autres panneaux **110.** A titre d'exemple, le sommet distal **122** du dernier panneau peut comprendre un élément magnétisant **123** adapté à coopérer avec un élément magnétisé **115** disposé en conséquence sur un des sommets d'un des panneaux.

Ainsi, le volume défini à l'intérieur du tétraèdre peut par exemple servir à loger un objet, comme par exemple une caméra vidéo ou tout autre objet.

Dans un autre mode de réalisation non conforme à l'invention et montré sur les figures 4 et 5, la structure **101** comprend trois panneaux **102.** Ces panneaux **102** sont articulés entre eux par des arêtes de jonction **130.** Les panneaux **102** comprennent au moins deux positions : une position dans laquelle les panneaux **102** s'étendent à plat, suivant un plan, et une seconde position dans laquelle les panneaux sont repliés via les arêtes de jonction **130,** afin de former un solide du type pyramide. La structure **101** comprend trois panneaux **102.** Deux premiers panneaux **110** présentent sensiblement la même forme et un dernier panneau **120** s'adapte aux dimensions des deux premiers panneaux **110.**

De préférence, les deux premiers panneaux **110** forment un triangle rectangle, comprenant une hypoténuse **111** et deux côtés adjacents **112.** Les deux premiers panneaux **110** sont disposés l'un par rapport à l'autre de sorte qu'il présente une arête de jonction **130** commune s'étendant, pour chacun des deux premiers panneaux **110,** suivant le côté adjacent **112.** Le dernier panneau **120** présente une arête de jonction **130** commune s'étendant, suivant l'hypoténuse **111** pour l'un desdits deux premiers panneaux **110.**

Le dispositif **1** de fixation, de préférence celui conforme au premier mode de réalisation non conforme à l'invention, est disposé sur un des panneaux **102.** Classiquement, le dispositif **1** est agencé sur l'un desdits deux premiers panneaux **110** de telle manière que les points d'appui **5** du dispositif **1** soient en saillie par rapport aux arêtes définies par les côtés adjacents **112** du panneau **110.** Préférentiellement, chacune des extrémités du dispositif **1** s'étend symétriquement par rapport à la médiane **113** du panneau.

L'installation du dispositif **1** se fait sensiblement de la même manière que pour le système **100** ci-avant mentionné.

Chaque dispositif **1** de fixation ci-dessus mentionné peut se combiner avec un autre dispositif **1** de fixation afin de définir un système de fixation. A titre d'exemple, un dispositif **1** de fixation conforme au premier mode de réalisation non conforme à l'invention peut être utilisé avec un autre dispositif **1** de fixation conforme au premier mode de réalisation. Comme montré sur la figure 12, un premier dispositif **la** est mis en appui contre une première paroi **7a** s'étendant suivant un premier plan (P') et un second dispositif **1b** est mis en appui contre une seconde paroi **7b** s'étendant selon un second plan (P") - les première **7a** et seconde **7b** parois formant un angle α, de préférence à **90°.** Dans sa première position, les points d'appui **5** du premier dispositif **la** sont contraints par la seconde paroi **7b** et une troisième paroi **7c,** comme par exemple un plafond, directement adjacente aux première et deuxième paroi **7a, 7b** et s'étendant orthogonalement par rapport aux première **7a** et deuxième **7b** parois. Dans sa première position, les points d'appui **5** du second dispositif **1b** sont contraints par la première paroi **7a** et la troisième paroi **7c.** l'élément **2** peut comprendre au moins un élément magnétisé **115** pour être monté sur les premier et second dispositifs **1a, 1b** réalisés en un matériau magnétisable. L'élément **2** est lors maintenu magnétiquement par les dispositifs **1a**, **1b**.

Les différents modes de réalisation représentés sur les figures 1 à 12 peuvent en outre comprendre un troisième point d'appui **5.** De préférence, pour le premier mode de réalisation (figure 1) ce troisième point d'appui **5** sera agencé sur l'élément **3** ; le troisième point d'appui pourra par exemple être agencé au bout d'une tige lié solidairement à la tige **20** formé par l'élément **3.** Pour le mode de réalisation conforme à l'invention et représenté sur la figure 11, il est agencé sur le châssis **36** ; en outre, ce troisième point d'appui prend appui à l'intersection des plans (P') et (P"). Comme montré sur la figure 11, pour le mode de réalisation conforme à l'invention, ce troisième point d'appui **5c** sur un troisième support **42** du même type que les premier et deuxième supports **40, 41.** Ce troisième support **42,** s'étend perpendiculairement au châssis **36,** et est agencé à l'intersection des premier et deuxième supports **40, 41,** à l'endroit où est formé l'angle **α'.** Ce troisième support formerait arête, laquelle serait apposée contre l'arête d'intersection entre les plans (P') et (P").

## Revendications

1. Dispositif (1) de fixation de corniches ou d'étagères par rapport à deux plans d'appui (P) formant un angle inférieur à 135° l'un par rapport à l'autre, ledit dispositif (1) comprenant :
- des premier (40) et deuxième (41) supports destinés, respectivement, à être accolés à des premier (P') et second (P") plans d'appui, lesdits premier (40) et deuxième (41) supports étant définis dans un même plan qu'un châssis (36) et solidaires de celui-ci :
- au moins deux bras (30) montés pivotants par rapport audit châssis (36), au moins un moyen élastique (4) s'étendant entre chacun desdits au moins deux bras (30) et le châssis (36) ou entre lesdits au moins deux bras (30) ;
- au moins deux points d'appui (5) ; chacun desdits au moins deux bras (30) portant au moins un point d'appui (5) ;
ledit au moins un moyen élastique (4) et lesdits au moins deux points d'appui (5) définissant au moins deux positions :
- une première position dans laquelle ledit au moins un moyen élastique (4) est dans un état de fixation et lesdits au moins deux points d'appui (5) sont chacun contraints par des résultantes (R) issues d'un desdits deux plans d'appui (P), lesdites résultantes (R) étant sensiblement égales et opposées; lesdits au moins deux points d'appui (5) étant séparés d'une distance (d1) ;
- une deuxième position dans laquelle ledit au moins un moyen élastique (4) est dans un état de compression ou d'extension;
lesdits au moins deux points d'appui (5) sont séparés d'une distance (d2), ladite distance (d2) étant inférieure à ladite distance (d1), le dispositif comprend en outre un troisième support (42) formant arête destinée à être apposée contre l'arête d'intersection entre les plans (P') et (P"), ledit troisième support (42) s'étendant perpendiculairement au châssis (36) et étant agencé à l'intersection des premier et deuxième supports (40,41); **caractérisé en ce que** pour aller à la première position, lors d'une mise en place par un utilisateur, le moyen élastique contraint les deux points d'appui (5) de sorte qu'ils s'écartent l'un par rapport à l'autre pour venir en contact des plans d'appui (P', P"), avant de s'ancrer dans des parois (7).

2. Dispositif (1) selon la revendication 1, **caractérisé en ce que** lesdites résultantes (R) sont symétriquement opposées.

3. Dispositif (1) selon l'une des revendications précédentes, **caractérisé en ce qu'**il comprend au moins un organe de manoeuvre (24) destiné à rapprocher lesdits aux moins deux points d'appui (5).

4. Dispositif (1) selon l'une des revendications précédentes, **caractérisé en ce que** les résultantes (R) desdits au moins deux points d'appui (5) s'étendent dans une même direction.

5. Dispositif (1) selon l'une quelconque des revendications précédentes, **caractérisé en ce que** :
- Chacun des bras (30) pivote suivant un axe s'étendant perpendiculairement au châssis (36) à l'endroit d'un arbre (38), formant pivot,
- chacun des bras (30) présente une première extrémité (31) et une seconde extrémité (32),
- à la première extrémité (31), le bras (30) comprend un point d'appui (8) du type pointe recourbée ou pointe simple,
- à la seconde extrémité (32), le bras (30) comprend des formes propres à attacher le moyen élastique (4),
les moyens de fixation du moyen élastique (4) étant accrochés aux secondes extrémités de chacun des deux bras (30), le moyen élastique (4) s'étend entre les deux bras (30), du côté des secondes extrémités.

6. Dispositif (1) selon l'une quelconque des revendications 1 à 4, **caractérisé en ce que** :
- - Chacun des bras (30) pivote suivant un axe s'étendant perpendiculairement au châssis (36) à l'endroit d'un arbre (38), formant pivot,
- chacun des bras (30) présente une première extrémité (31) et une seconde extrémité (32),
- à la première extrémité (31), le bras (30) comprend un point d'appui (8) du type pointe recourbée ou pointe simple, et
- à la première extrémité (31), du côté du point d'appui, chacun des bras (30) comprend une ouverture du type trou ou évidement (33), de manière à fixer le moyen élastique (4) entre chacun des bras (30) et le châssis (36) .

7. Dispositif (1) selon l'une quelconque des revendications précédentes, **caractérisé en ce que** :
- le châssis (36), le premier support (40) et le deuxième support (41) forment un ensemble (50) monobloc,
- les premier (40) et deuxième (41) supports ainsi que le châssis (36) sont définis dans un même plan, et
- le châssis (36) présente une partie médiane (37) à l'endroit de laquelle les bras (30) sont montés en rotation.

8. Dispositif (1) selon la revendication 7, **caractérisé en ce que** les bras (30) sont montés sur la partie médiane (37) au moyen d'un arbre (38) ou deux arbres (38) distincts.

9. Dispositif (1) selon la revendication 8, **caractérisé en ce que** chacun des bras (30) comprend des éléments de préhension (35) formant saillie vers le haut et disposés entre les premières extrémités (31) et le ou les arbres (38).

## Patentansprüche

1. Vorrichtung (1) zum Befestigen von Gesimsen oder Regalen in Bezug auf zwei Auflageebenen (P), die einen Winkel von kleiner als 135° in Bezug aufeinander bilden, wobei die Vorrichtung (1) umfasst:
- erste (40) und zweite (41) Träger, die dazu vorgesehen sind, jeweils an erste (P') und zweite (P") Auflageebenen angefügt zu werden, wobei der erste (40) und zweite (41) Träger in ein und derselben Ebene definiert sind wie ein Rahmen (36) und fest mit demselben verbunden sind:
- mindestens zwei Arme (30), die in Bezug auf den Rahmen (36) schwenkend montiert sind, wobei sich mindestens ein elastisches Mittel (4) zwischen jedem der mindestens zwei Arme (30) und dem Rahmen (36), oder zwischen den mindestens zwei Armen (30) erstreckt;
- mindestens zwei Auflagepunkte (5); wobei jeder der mindestens zwei Arme (30) mindestens einen Auflagepunkt (5) trägt;
wobei das mindestens eine elastische Mittel (4) und die mindestens zwei Auflagepunkte (5) mindestens zwei Stellungen definieren:
- eine erste Stellung, in der sich das mindestens eine elastische Mittel (4) in einem Befestigungszustand befindet, und die mindestens zwei Auflagepunkte (5) jeder von Resultierenden (R) beaufschlagt sind, die sich aus einer der zwei Auflageebenen (P) ergeben, wobei die Resultierenden (R) im Wesentlichen gleich und gegenüberliegend sind; wobei die mindestens zwei Auflagepunkte (5) um einen Abstand (d1) getrennt sind;
- eine zweite Stellung, in der sich das mindestens eine elastische Mittel (4) in einem Kompressions- oder Streckungszustand befindet;
die mindestens zwei Auflagepunkte (5) um einen Abstand (d2) getrennt sind, wobei der Abstand (d2) kleiner ist als der Abstand (d1),
die Vorrichtung weiter einen dritten Träger (42) umfasst, der eine Kante bildet, welche dazu vorgesehen ist, gegen die Schnittkante zwischen den Ebenen (P') und (P") angebracht zu werden, wobei sich der dritte Träger (42) senkrecht zum Rahmen (36) erstreckt und an der Schnittstelle des ersten und zweiten Trägers (40, 41) angeordnet ist;
**dadurch gekennzeichnet, dass** um bei einem Einbau durch einen Benutzer in die erste Stellung zu gehen, das elastische Mittel die zwei Auflagepunkte (5) derart beaufschlagt, dass sie sich in Bezug aufeinander beabstanden, um in Kontakt der Auflageebenen (P', P") zu kommen, bevor sie sich in Wänden (7) verankern.

2. Vorrichtung (1) nach Anspruch 1, **dadurch gekennzeichnet, dass** die Resultierenden (R) symmetrisch gegenüberliegend sind.

3. Vorrichtung (1) nach einem der vorstehenden Ansprüche, **dadurch gekennzeichnet, dass** sie mindestens ein Betätigungsorgan (24) umfasst, das dazu vorgesehen ist, die mindestens zwei Auflagepunkte (5) anzunähern.

4. Vorrichtung (1) nach einem der vorstehenden Ansprüche, **dadurch gekennzeichnet, dass** sich die Resultierenden (R) der mindestens zwei Auflagepunkte (5) in ein und derselben Richtung erstrecken.

5. Vorrichtung (1) nach einem der vorstehenden Ansprüche, **dadurch gekennzeichnet, dass**:
- jeder der Arme (30) entlang einer Achse schwenkt, die sich senkrecht zum Rahmen (36) an einer Welle (38) erstreckt, welche einen Schwenkzapfen bildet,
- jeder der Arme (30) ein erstes Ende (31) und ein zweites Ende (32) aufweist,
- der Arm (30) am ersten Ende (31) einen Auflagepunkt (8) vom Typ gebogene Spitze oder einfache Spitze umfasst,
- der Arm (30) am zweiten Ende (32) Formen umfasst, die dazu geeignet sind, das elastische Mittel (4) festzumachen,
wobei die Befestigungsmittel des elastischen Mittels (4) an den zweiten Enden jedes der zwei Arme (30) eingehängt sind, wobei sich das elastische Mittel (4) auf der Seite der zweiten Enden zwischen den zwei Armen (30) erstreckt.

6. Vorrichtung (1) nach einem der Ansprüche 1 bis 4, **dadurch gekennzeichnet, dass**:
- jeder der Arme (30) entlang einer Achse schwenkt, die sich senkrecht zum Rahmen (36) an einer Welle (38) erstreckt, welche einen Schwenkzapfen bildet,
- jeder der Arme (30) ein erstes Ende (31) und ein zweites Ende (32) aufweist,
- der Arm (30) am ersten Ende (31) einen Auflagepunkt (8) vom Typ gebogene Spitze oder einfache Spitze umfasst, und
- jeder der Arme (30) am ersten Ende (31), auf der Seite des Auflagepunkts, eine Öffnung vom Typ Loch oder Aussparung (33) umfasst, um das elastische Mittel (4) zwischen jedem der Arme (30) und dem Rahmen (36) zu befestigen.

7. Vorrichtung (1) nach einem der vorstehenden Ansprüche, **dadurch gekennzeichnet, dass**:
- der Rahmen (36), der erste Träger (40) und der zweite Träger (41) eine einstückige Einheit (50) bilden,
- der erste (40) und zweite (41) Träger sowie der Rahmen (36) in ein und derselben Ebene definiert sind, und
- der Rahmen (36) einen Mittelteil (37) aufweist, an dem die Arme (30) drehbar montiert sind.

8. Vorrichtung (1) nach Anspruch 7, **dadurch gekennzeichnet, dass** die Arme (30) mittels einer Welle (38) oder zwei getrennter Wellen (38) am Mittelteil (37) montiert sind.

9. Vorrichtung (1) nach Anspruch 8, **dadurch gekennzeichnet, dass** jeder der Arme (30) Greifelemente (35) umfasst, die einen Vorsprung nach oben bilden und zwischen den ersten Enden (31) und der oder den Wellen (38) angeordnet sind.

## Claims

1. Cornice or shelf attachment device (1) onto two support planes (P) forming an angle between each other equal to less than 135°, said device (1) including:
- first (40) and second (41) supports intended to be fixed to first (P') and second (P") support planes, said first (40) and second (41) supports being defined in the same plane as a frame (36) and fixed to it:
- at least two arms (30) mounted free to pivot about said frame (36), at least one elastic means (4) extending between each of said at least two arms (30) and the frame (36) or between said at least two arms (30);
- at least two support points (5); each of said at least two arms (30) carrying at least one support point (5) ;
said at least one elastic means (4) and said at least two support points (5) defining at least two positions:
- a first position in which said elastic means (4) is in an attachment state and each of said at least two support points (5) is constrained by resultants (R) originating from one of said two support planes (P), said resultants (R) being approximately equal and opposite; said at least two support points (5) being separated by a distance (d1);
- a second position in which said at least one elastic means (4) is in a state of compression or extension;
said at least two support points (5) being separated by a distance (d2), said distance (d2) being less than said distance (d1); said device also comprises a third support (42) forming an edge that will be positioned in contact with the intersection edge between the planes (P') and (P"), said third support (42) extending perpendicular to the frame (36) and being arranged at the intersection between the first and second supports (40, 41);
**characterised in that** to go to the first position when being put into place by a user, the elastic means constrains the two support points (5) such that they move away from each other to come into contact with the support plans (P', P") before being anchored in the walls (7).

2. Device (1) according to claim 1, **characterised in that** said results (R) are symmetrically opposite.

3. Device (1) according to one of the previous claims, **characterised in that** it comprises at least one control device (24) that will bring said at least two support points (5) closer together.

4. Device (1) according to one of the previous claims, **characterised in that** the resultants (R) of said at least two support points (5) extend along the same direction.

5. Device (1) according to one of the previous claims, **characterised in that**:
- each of the arms (30) pivots about an axis extending perpendicular to the frame (36) at the location of a shaft (38) forming a pivot,
- each of the arms (30) has a first end (31) and a second end (32),
- at the first end (31), the arm (30) comprises a support point (8) of the curved tip or single tip type,
- at the second end (32), the arm (30) comprises shapes suitable for attachment of the elastic means (4),
the attachment means of the elastic means (4) being attached to the second ends of each of the two arms (30), the elastic means (4) extends between the two arms (30) on the same side as the second ends.

6. Device (1) according to one claims 1 to 4, **characterised in that**:
- each of the arms (30) pivots about an axis extending perpendicular to the frame (36) at the location of a shaft (38), forming a pivot,
- each of the arms (30) has a first end (31) and a second end (32),
- at the first end (31), the arm (30) comprises a curved point or simple point type bearing (8), and
- at the first end (31), on the side of the bearing point, each arm (30) comprises an opening (33) consisting of the hole or recess type, so as to fix the elastic means (4) between each of the arms (30) and the frame (36) .

7. Device (1) according to any one of the previous claims, **characterised in that**:
- the frame (36), the first support (40) and the second (41) supports form a single-piece assembly (50),
- the first (40) and second (41) supports and the frame (36) are defined in the same plane, and
- the frame (36) has a median part (37) at the location at which the arms (30) are mounted in rotation.

8. Device (1) according to claim 7, **characterised in that** the arms (30) are mounted on the median part (37) using one shaft (38) or two distinct shafts (38).

9. Device (1) according to claim 8, **characterised in that** each of the arms (30) comprises gripping elements (35) projecting upwards and located between the first ends (31) and the shaft(s) (38).
